# EUROPÄISCHE PATENTSCHRIFT

(11) **EP 2 574 874 B1**
(45) Veröffentlichungstag und Bekanntmachung des Hinweises auf die Patenterteilung: **03.04.2019**
(21) Anmeldenummer: 12181332.3
(22) Anmeldetag: 22.08.2012
(51) Int. Cl.: F27D 3/15

(54) **Schlagwerk für eine Hammereinrichtung und Verfahren zum Offenstellen einer Abstichöffnung**
Striking mechanism for a hammer device and method for opening a tap hole
Sonnerie pour une installation de marteau et procédé de maintien de position ouverte d'un trou de coulée

(30) Priorität: 27.09.2011 AT 13972011
(43) Veröffentlichungstag der Anmeldung: 03.04.2013
(73) Patentinhaber: TMT-BBG Research und Development GmbH, 8605 Kapfenberg (AT)
(72) Erfinder: WOLFSBERGER, Michael, 8793 Trofaiach (AT); SCHANTL, Werner, 8662 Mitterdorf (AT)
(74) Vertreter: Wildhack & Jellinek

(56) Entgegenhaltungen:
- EP-A1- 0 168 382
- EP-A1- 0 930 476
- DE-A1- 4 318 571
- US-A- 3 965 799
- US-A- 4 084 486
- US-A- 4 635 531

## Beschreibung

Die Erfindung bezieht sich auf ein Schlagwerk für eine axial in beide Richtungen einsetzbare Hammereinrichtung, insbesondere Schlagwerk für einen Bohrhammer zum Offenstellen und gegebenenfalls zum Verschließen einer Abstichöffnung eines metallurgischen Gefäßes, umfassend einen mittels eines Druckmediums in Axrichtung verschiebbaren Rohrkolben in einem Schlagwerkgehäuse und einen zentrischen bzw. proximalen, anstellbaren, zumindest mit einem Werkzeug verbundenen, beidseitig Ambossteile aufweisenden Übertragungsteil der Schlagenergie sowie ein Mittel zur Umsteuerung der Druckbeaufschlagung des Rohrkolbens, wobei der Rohrkolben beiderseits mit dem Druckmedium beaufschlagbare, im Wesentlichen radiale Druckflächen hat und zwischen Rohrkolben und Schlagwerkgehäuse Nuten zur Umsteuerung einer Druckmediumbeaufschlagung der Druckflächen und Austrag bzw. Rückführung des Mediums aufweist.

Weiters betrifft die Erfindung ein Verfahren zum Offenstellen oder Verschließen einer Abstichöffnung in einer mit einer feuerfesten Zustellung versehenen Wand eines metallurgischen Gefäßes.

Pneumatisch oder hydraulisch betreibbare Hämmer mit einem Schlagwerk, welches jeweils axial beidseitig mit Druckmedium beaufschlagbare Rohrkolben aufweist, sind Stand der Technik und beispielsweise in der EP 0 930 476 B1 offenbart, Derartige Schlagwerke werden vorzugsweise für Einrichtungen verwendet, welche in beide Richtungen einen Vortrieb oder Abzug eines Werkzeuges bewerkstelligen, wie Mittel zum Öffnen und Verschließen von Abstichöffnungen von metallurgischen Gefäßen und dergleichen.

Eine Regelung in Grenzen der Schlagenergie sowie der Schlagfrequenz des Rohrkolbens kann in aufwändiger Weise mittels Umbauten der Hammereinrichtung oder durch eine Einstellung der Menge je Zeiteinheit und/oder des Druckes des zugeführten Druckmediums erfolgen.

Bei metallurgischen Gefäßen, wie Hochöfen und dergleichen, kann es günstig sein, zur Öffnung des Abstichloches in der Mauerung eine hohe Schlagfrequenz und eine geringe Schlagkraft des Werkzeuges vorzusehen.

Beim Ziehen des Bohrwerkzeuges aus dem Abstichloch nach dem Durchschlag ist es jeweils, um ein Festklemmen desselben zu verhindern, verfahrenstechnisch von Vorteil, eine höchstmögliche Rückschlagkraft auch bei geringerer Schlagfrequenz anzuwenden.

Die Erfindung setzt sich zur Aufgabe, die Nachteile von Schlagwerken der eingangs genannten Art für Bohrhämmer zu überwinden und auf einfache Weise eine Steuerung für die Schlagfrequenz und die Schlagkraft des Rohrkolbens zu schaffen. Weiters soll gegebenenfalls eine Umstellung der Schlagfrequenz und Schlagkraft des Rohrkolbens bei axialem Richtungswechsel der Werkzeugbelastung im praktischen Einsatz möglich sein, um besonderen Anforderungen an Hammereinrichtungen, insbesondere in Hüttenbetrieben, zu genügen.

Weiters ist es Ziel der Erfindung, ein Verfahren zum Offenstellen oder Verschließen von Abstichöffnungen gemäß der eingangs genannten Art anzugeben, weiches eine verbesserte Technologie bei erhöhter Betriebssicherheit aufweist.

Diese Aufgabe wird mit einem gattungsgemäßen Schlagwerk dadurch gelöst, dass im Rohrkolben eine Steuerungsausnehmung und im Schlagwerkgehäuse axial versetzt mindestens zwei Steuerungsnuten für eine Umschaltung der Druckmittelbeaufschlagung der Rohrkolbendruckflächen angeordnet sind und durch ein Steuermittel mittels Verbindungskanäle die Umsteuerungsnuten alternativ aktivierbar sind.

Die mit der Erfindung erreichten Vorteile sind im Wesentlichen darin zu sehen, dass der Rohrkolben je nach Aktivierung einer der in Axrichtung versetzten Umsteuerungsnute einen unterschiedlichen Verschiebe- bzw. Beschleunigungsweg ausführt und derart Änderungen der Schlagfrequenz und der Schlagkraft bzw. Schlagenergie erreicht werden. Je länger also der Weg für den Rückhub des Rohrkolbens bis zur Umsteuerung der Druckmittelbeaufschlagung vorgesehen wird, desto geringer wird Schlagfrequenz und desto höher die Schlagenergie des Hammers und umgekehrt.

Je nach den gewünschten Schlagkriterien der Hammereinrichtung können mit einem einfachen Steuermittel die Wirksamkeit einer der Umsteuerungsnuten eingestellt und damit die Arbeitsparameter festgelegt werden.

Eine besonders einfache und wirkungsvolle Steuerung der Rohrkolbenbewegung wird erreicht, wenn das mit dem Schlagwerkgehäuse verbundene Steuermittel des Schlagwerkes eine zylindrische Ausnehmung mit Verbindungskanälen zu den Umsteuerungsnuten im Schlagwerkgehäuse aufweist und mittels axialer Positionierung eines Steuerkolbens in der Ausnehmung jeweils eine der Umsteuerungsnuten aktivierbar ist.

Diese Ausführungsform des Steuermittels hat den Vorteil, dass durch eine einfache Verschiebung des Steuerkolbens in der Ausnehmung jeweils unmittelbar wirksame, kurze Strömungskanal-Verbindungen geschaffen werden, welche eine exakte Umsteuerung der Rohrkolbenbewegung gewährleisten.

Nach einer erfindungsgemäßen Ausführungsvariante ist der Steuerkolben manuell oder gegen eine Federkraft mittels eines Druckmediums in der Ausnehmung des Steuermittels positionierbar.

Derart kann alternativ eine automatische Einstellung der Rohrkolbenbewegung bewirkt werden, wenn die Hammereinrichtung hydraulisch oder pneumatisch verfahren wird.

Wenn bei einer weiteren Ausgestaltung der Erfindung ein Anstehen sowie ein Abziehen der Hammereinrichtung vor Ort jeweils mittels eines Druckmediums erfolgt und derart die Position des Steuerkolbens im Steuermittel in Abhängigkeit von der Schlagrichtung der Hammereinrichtung einstellbar ist, kann beispielsweise in Hüttenbetrieben eine Offenstellung oder ein Verschließen der Abstichöffnung von metallurgischen Gefäßen nach einer günstigen Vorgangweise automatisch vorgenommen werden.

Das weitere Ziel der Erfindung, ein vorteilhaftes Verfahren unter Verwendung eines vorgeordnet offenbarten Schlagwerkes in einer Hammereinrichtung zum Offenstellen oder gegebenenfalls zum Verschließen einer Abstichöffnung in einer mit feuerfesten Zustellung versehenen Wand eines metallurgischen Gefäßes anzugeben, wird erreicht, wenn ein Vortrieb und ein Rückzug eines Werkzeuges mit unterschiedlicher Schlagenergie und/oder mit unterschiedlicher Schlagfrequenz erfolgen.

Feuerfeste Auskleidungen und dergleichen Reparaturen sowie Dichtmassen sind äußerst spröde und rissempfindlich. Wird also bei einem Offenstellen der Abstichöffnung eines metallurgischen Gefäßes das Werkzeug mit hoher Schlagenergie vorgetrieben, so können größere, trichterförmige Ausbrüche im Mauerwerk entstehen, welche eine aufwändige Reparatur erfordern. Eine Umstellung der Schlagenergie und/oder der Schlagfrequenz des Werkzeuges ermöglicht jeweils die günstigste Schlagtechnologie zu wählen.

Wird in vorteilhafte Weise eine Umstellung der Schlagenergie und/oder der Schlagfrequenz des Werkzeuges durch eine Änderung von Vortrieb auf Rückzug der Hammereinrichtung gesteuert, kann eine verbesserte Verfahrenstechnologie des Abstiches von metallurgischen Gefäßen bei hoher Wirtschaftlichkeit erreicht werden.

Als besonders günstig hat es sich erwiesen, wenn der Vortrieb des Werkzeuges mit niedriger Schlagenergie und hoher Schlagfrequenz und der Rückzug desselben mit hoher Schlagenergie und geringer Schlagfrequenz vorgenommen werden.

Derart wird bei einer Abstichlocherstellung der Bohrvorgang optimiert und in Vortriebsrichtung ein trichterförmiger Ausbruch aus dem Mauerwerk weitgehend vermieden und beim Rückzug des Werkzeuges erfolgt eine Entfernung desselben klemmfrei mit hoher Geschwindigkeit.

Ein Ausführungsbeispiel der Erfindung, welches lediglich einen technischen Weg derselben darstellt, ist in der Zeichnung gezeigt und wird nachfolgend beschrieben.

Es zeigt
Fig. 1 ein Schlagwerk mit Steuermittel eines Rohrkolbens

Eine Bezugszeichenliste soll die Zuordnung der Funktionsmittel und Teile in der Darstellung erleichtern.

Es stellen dar:

### Bezugszeichenliste:

- 1: Rohrkolben
- 11,11': Druckflächen am Rohrkolben
- 12: Steuerausnehmung am Rohrkolben
- 13: Zuleitung vom Druckmedium
- 2: Schlagwerkgehäuse
- 3,3': Steuerungsnuten im Schlagwerkgehäuse
- 31,31': Verbindungskanäle
- 4: Steuermittel
- 41: Ausnehmung im Steuermittel
- 43: Steuerkolben
- 5: Austragsleitung für entspanntes Druckmedium
- 51: Austragskanal im Schlagwerkgehäuse

In Fig. 1 ist ein erfindungsgemäßes Schlagwerk gezeigt, wobei das Übertragungsteil der Schlagenergie mit beidseitig angeordneten Ambossteilen sowie das (die) Werkzeug(e) nicht dargestellt sind.

Ein Rohrkolben 1 ist in einem Schlagwerkgehäuse 2 axial verschiebbar angeordnet und weist distal Druckflächen 11 und 11' auf, die bei jeweiliger Beaufschlagung einer Fläche mit einem Druckmedium den Kolben 1 bewegen.

Eine Umsteuerung der Druckbeaufschlagung der jeweiligen Druckflächen 11 und 11' des Rohrkolbens 1 erfolgt mit einem üblichen Mittel, wobei gegen eine Federkraft durch Druck oder Entspannung einer Stelleinrichtung die Zufuhr und Ableitung des Druckmediums getauscht werden.

Für einen Betrieb erfolgt im erfindungsgemäßen Schlagwerk eine Zuleitung 13 von Druckmedium mittels einer Ausnehmung im Schlagwerkgehäuse 2.

Bei einer Beaufschlagung einer Druckfläche 11' am Rohrkolben 1 wird dieser im Gehäuse 2 axial verschoben, bis eine Verbindung der Zuleitung von Druckmedium 13 und einer Steuerausnehmung im Rohrkolben 12 erreicht wird.

Dadurch erfolgt eine Umsteuerung der Druckbeaufschlagung auf die Druckfläche 11, welche den Rohrkolben in die Gegenrichtung treibt.

Eine Ausnehmung 12 am Rohrkolben überragt zwei Steuernuten 3, 3' mit Verbindungskanälen 31, 31' zu einem Steuermittel 4, in welchem die Verbindungskanäle 42, 42' in eine Ausnehmung 41 mit einem Steuerkolben 43 weitergeführt sind.

Der Steuerkolben 43 hat an der Außenoberfläche eine Ausnehmung, die mit einem Innenhohl verbunden ist und derart einen Ableitungskanal für ein Druckmedium bildet, welcher Kanal mit einem Ableitungsmittel 5 für ein entspanntes Druckmedium kooperiert.

Der Steuerkolben 43 ist gegen eine Feder verschiebbar, sodass dessen Ausnehmung an der Außenoberfläche entweder die Kanäle 31 im Schlagwerkgehäuse 2 und 42 im Steuermittel 4 oder die axial beabstandeten Kanäle 31' im Schlagwerkgehäuse 2 und 42' im Steuermittel 4 aktiviert. Daraus ergibt sich alternativ ein kürzerer oder längerer Weg des Rohrkolbens 1 bis zur Umsteuerung der Beaufschlagung der Druckflächen 11 und 11'.

Eine Positionierung des Steuerkolbens 43 im Steuermittel 4 kann in vorteilhafter Weise jeweils durch das Druckmedium für ein Anstehen oder für einen Rückzug des Bohrhammers erfolgen, sodass eine mit dessen axialer Bewegungsrichtung automatisch gesteuerte Schlagenergie und/oder Schlagfrequenz erreichbar ist.

## Patentansprüche

1. Schlagwerk für eine axial in beide Richtungen einsetzbare Hammereinrichtung umfassend einen mittels eines Druckmediums in Axrichtung verschiebbaren Rohrkolben (1) in einem Schlagwerkgehäuse (2) und einen zentrischen bzw. proximalen, anstellbaren, zumindest mit einem Werkzeug verbundenen, beidseitig Ambossteile aufweisenden Übertragungsteil der Schlagenergie sowie ein Mittel zur Umsteuerung der Druckbeaufschlagung des Rohrkolbens, wobei der Rohrkolben (1) beiderseits mit dem Druckmedium beaufschlagbare, im Wesentlichen radiale Druckflächen (11, 11') hat und zwischen Rohrkolben (1) und Schlagwerkgehäuse (2) Nuten zur Umsteuerung einer Druckmediumbeaufschlagung der Druckflächen und Austrag bzw. Rückführung des Mediums aufweist, **dadurch gekennzeichnet, dass** im Rohrkolben (1) eine Steuerungsausnehmung (12) und im Schlagwerkgehäuse (2) axial versetzt mindestens zwei Steuerungsnuten (3, 3') für eine Umschaltung der Druckmittelbeaufschlagung der Rohrkolbendruckflächen (11, 11') angeordnet sind und durch ein Steuermittel (4) mittels Verbindungskanäle (31, 31', 42, 42') die Umsteuerungsnuten (3, 3') alternativ aktivierbar sind.

2. Schlagwerk nach Anspruch 1, **dadurch gekennzeichnet, dass** das Steuermittel (4) des Schlagwerkes eine zylindrische Ausnehmung (41) mit Verbindungskanälen (42, 42') zu den Umsteuerungsnuten (3, 3') im Schlagwerkgehäuse (2) aufweist und mittels axialer Positionierung eines Steuerkolbens (43) in der Ausnehmung (41) jeweils eine der Umsteuerungsnuten (3, 3') aktivierbar ist.

3. Schlagwerk nach Anspruch 1 oder 2, **dadurch gekennzeichnet, dass** der Steuerkolben (43) manuell oder gegen eine Federkraft mittels eines Druckmediums in der Ausnehmung (41) des Steuermittels (4) positionierbar ist.

4. Schlagwerk nach Anspruch 3, **dadurch gekennzeichnet, dass** ein Anstellen sowie ein Abziehen der Hammereinrichtung vor Ort jeweils mittels eines Druckmediums erfolgt und derart die Position des Steuerkolbens (43) im Steuermittel (4) in Abhängigkeit von der Schlagrichtung der Hammereinrichtung einstellbar ist.

5. Verfahren unter Verwendung eines Schlagwerkes in einer Hammereinrichtung gemäß Anspruch 1, zum Offenstellen oder gegebenenfalls zum Verschließen einer Abstichöffnung in einer mit feuerfesten Zustellung versehenen Wand eines metallurgischen Gefäßes, bei welchem ein Vortrieb und ein Rückzug eines Werkzeuges mit unterschiedlicher Schlagenergie und/oder mit unterschiedlicher Schlagfrequenz erfolgen.

6. Verfahren nach Anspruch 5, **dadurch gekennzeichnet, dass** eine Umstellung der Schlagenergie und/oder der Schlagfrequenz des Werkzeuges durch eine Änderung von Vortrieb auf Rückzug der Hammereinrichtung gesteuert wird.

7. Verfahren nach Anspruch 5 oder 6, **dadurch gekennzeichnet, dass** der Vortrieb des Werkzeuges mit niedriger Schlagenergie und hoher Schlagfrequenz und der Rückzug desselben mit hoher Schlagenergie und geringer Schlagfrequenz vorgenommen werden.

## Claims

1. Striking mechanism for a hammer device able to be used axially in both directions, comprising a tubular piston (1), which is able to be moved in the axial direction by means of a pressure medium, in a striking mechanism housing (2) and a transfer part of the striking energy which is central or proximal, is adjustable, connects at least to one tool and has anvil parts on both sides, as well as a means for reversing the pressure application of the tubular piston, wherein the tubular piston (1) has pressure surfaces (11, 11'), which are able to be applied with the pressure medium on both sides and are substantially radial, and has grooves for reversing a pressure medium application of the pressure surfaces and output or return of the medium between tubular piston (1) and striking mechanism housing (2), **characterised in that** a control recess (12) is arranged in the tubular piston (1) and at least two control grooves (3, 3') are arranged to be axially displaced in the striking mechanism housing (2) for a switching of the pressure means application of the tubular piston pressure surfaces (11, 11') and the reversing grooves (3, 3') are able to be activated alternatively by a control means (4) by means of connection channels (31, 31', 42, 42').

2. Striking mechanism according to claim 1, **characterised in that** the control means (4) of the striking mechanism has a cylindrical recess (41) having connection channels (42, 42') to the reversing grooves (3, 3') in the striking mechanism housing (2) and is able to activate one of the control grooves (3, 3') by means of axial positioning of a control piston (43) in the recess (41) respectively.

3. Striking mechanism according to claim 1 or 2, **characterised in that** the control piston (43) is able to be positioned manually or against a spring force by means of a pressure medium in the recess (41) of the control means (4).

4. Striking mechanism according to claim 3, **characterised in that** an adjustment as well as a removal of the hammer device occurs locally by means of a pressure medium respectively and in such a way that the position of the control piston (43) in the control means (4) is able to be adjusted depending on the striking direction of the hammer device.

5. Method using a striking mechanism in a hammer device according to claim 1, to open or if necessary, to close a tapping opening in a wall of a metallurgical vessel provided with a fire-resistant infeed, in which an advance and a withdrawal of a tool with different striking energy and/or with different striking frequency occurs.

6. Method according to claim 5, **characterised in that** a change of the striking energy and/or the striking frequency of the tool is controlled by a change of advance on withdrawal of the hammer device.

7. Method according to claim 5 or 6, **characterised in that** the advance of the tool with low striking energy and high striking frequency and the withdrawal of the same with high striking energy and low striking frequency are performed.

## Revendications

1. Mécanisme de percussion pour un dispositif de marteau insérable axialement dans les deux sens comprenant un piston tubulaire (1) mobile au moyen d'un agent de pression dans le sens axial dans un boîtier de mécanisme de percussion (2) et une partie de transmission, présentant de part et d'autre des parties d'enclume, raccordée au moins à un outil, applicable, centrée ou proximale, de l'énergie de percussion ainsi qu'un moyen pour l'inversion de l'alimentation en pression du piston tubulaire, dans lequel le piston tubulaire (1) a des surfaces de pression (11, 11') sensiblement radiales, alimentables de part et d'autre avec l'agent de pression et présente entre le piston tubulaire (1) et le boîtier de mécanisme de percussion (2) des rainures pour l'inversion d'une alimentation de l'agent de pression des surfaces de pression et l'évacuation ou le retour de l'agent, **caractérisé en ce que** dans le piston tubulaire (1) un évidement de commande (12) et dans le boîtier de mécanisme de percussion (2) au moins deux rainures de commande (3, 3') pour une commutation de l'alimentation de du moyen de pression des surfaces de pression de piston tubulaire (11, 11') sont agencés axialement en déport et les rainures d'inversion (3, 3') sont activables en alternance par un moyen de commande (4) au moyen de canaux de raccordement (31, 31', 42, 42').

2. Mécanisme de percussion selon la revendication 1, **caractérisé en ce que** le moyen de commande (4) du mécanisme de percussion présente un évidement cylindrique (41) avec des canaux de raccordement (42, 42') aux rainures d'inversion (3, 3') dans le boîtier de mécanisme de percussion (2) et respectivement une des rainures d'inversion (3, 3') est activable au moyen du positionnement axial d'un piston de commande (43) dans l'évidement (41).

3. Mécanisme de percussion selon la revendication 1 ou 2, **caractérisé en ce que** le piston de commande (43) est positionnable manuellement ou contre une force de ressort à l'aide d'un agent de pression dans l'évidement (41) du moyen de commande (4).

4. Mécanisme de percussion selon la revendication 3, **caractérisé en ce qu'**une application ainsi qu'un retrait du dispositif de marteau sont effectués sur place respectivement au moyen d'un agent de pression et la position du piston de commande (43) est réglable de la sorte dans le moyen de commande (4) en fonction du sens de percussion du dispositif de marteau.

5. Procédé d'utilisation d'un mécanisme de percussion dans un dispositif de marteau selon la revendication 1, pour l'ouverture ou éventuellement pour la fermeture d'un orifice de coulée dans une paroi pourvue d'un garnissage réfractaire d'un récipient métallurgique, pour lequel un avancement et un retrait d'un outil sont effectués avec une énergie de percussion différente et/ou avec une fréquence de percussion différente.

6. Procédé selon la revendication 5, **caractérisé en ce qu'**un changement de l'énergie de percussion et/ou de la fréquence de percussion de l'outil est commandé par une modification d'avancement au retrait du dispositif de marteau.

7. Procédé selon la revendication 5 ou 6, **caractérisé en ce que** l'avancement de l'outil avec une énergie de percussion faible et une fréquence de percussion élevée et le retrait de celui-ci avec une énergie de percussion élevée et une fréquence de percussion faible sont entrepris.
